# EUROPÄISCHE PATENTSCHRIFT

(11) **EP 3 515 393 B1**
(45) Veröffentlichungstag und Bekanntmachung des Hinweises auf die Patenterteilung: **02.06.2021**
(21) Anmeldenummer: 17768805.8
(22) Anmeldetag: 19.09.2017
(51) Int. Cl.: A61H 1/00

(54) **GERÄT ZUR DURCHFÜHRUNG EINES VIBRATIONSTRAININGS**
DEVICE FOR VIBRATION TRAINING
APPAREIL POUR EFFECTUER UN ENTRAÎNEMENT PAR VIBROTONIE CORPORELLE

(30) Priorität: 20.09.2016 DE 202016105235 U
(43) Veröffentlichungstag der Anmeldung: 31.07.2019
(73) Patentinhaber: Grbic, Svetozar, 80995 München (DE)
(72) Erfinder: Grbic, Svetozar, 80995 München (DE)
(74) Vertreter: Kudla, Christof
(86) Internationale Anmeldenummer: PCT/EP2017/073654
(87) Internationale Veröffentlichungsnummer: WO 2018/054908

(56) Entgegenhaltungen:
- WO-A2-2013/022382
- DE-A1- 19 944 456
- DE-A1-102010 052 494
- DE-A1-102013 013 180
- DE-U1-202007 008 887
- US-A- 4 061 137

## Beschreibung

Die Erfindung betrifft ein Gerät zur Durchführung eines Vibrationstrainings, mit einer Plattform, einem erstem Aktuator, welcher dazu eingerichtet ist, die Plattform in eine Vibrationsbewegung zu versetzen, und einem zweiten Aktuator, welcher dazu eingerichtet ist, die Plattform in eine Wippbewegung zu versetzen.

Geräte zur Durchführung eines Vibrationstrainings kommen beispielsweise im Fitnesssport, in der Rehabilitation oder in der Physiotherapie zur Kräftigung der Muskulatur und zur Steigerung des Gleichgewichts- und Koordinationsvermögens zum Einsatz.

Bei gattungsgemäßen Geräten werden Vibrationsbewegungen einer Plattform auf einen Gerätebenutzer übertragen, wobei die Vibrationen Muskelreflexe auslösen. Durch die Muskelreflexe kommt es zu Muskelkontraktionen. Diese Muskelbeanspruchungen führen letztendlich zu einem gezielten und intensiven Training.

Aus dem Stand der Technik sind neben herkömmlichen Geräten zur Durchführung eines Vibrationstrainings, welche eine in eine Vibrationsbewegung versetzbare Plattform aufweisen, auch weitergehende Lösungen bekannt.

Die Druckschrift EP 1 541 112 A1 schlägt ein Muskelstimulations- und Massagegerät vor, welches eine Fußplatte, eine Säule und eine Vibrationseinheit aufweist. Auf der Fußplatte steht die Säule, welche zwei seitlich voneinander beabstandete Führungsschienentürme mit je mindestens einer Führungsschiene umfasst. Ein Lift ist an den Führungsschienen auf und ab fahrbar, so dass er in verschiedene Höhen gegenüber der Fußplatte gefahren und hier arretiert werden kann. Der Lift hat die Form eines U-förmigen Traggestelles. Zwischen den offenen Enden des Traggestelles ist eine Vibrationseinheit befestigt.

Aus der Druckschrift DE 20 2012 007 856 U1 ist außerdem eine Wippe mit einer Standplatte bekannt, wobei die Standplatte in einer Wippbewegung bewegt werden kann, an der Standplatte zwei Messsensoren integriert sind und die Stabilität der Standplatte über Gummiringe oder Federn eingestellt werden kann und an die Standplatte ein Vibrationssystem nach dem Unwucht oder Exzenterprinzip befestigt ist, das je nach Kippwinkel über die Funktion Ein, Aus oder mittels Intensitätsveränderung angesteuert werden kann.

Dokument DE 20 2007 008 887 offenbart eine Vorrichtung für ein Training und/oder eine Analyse des Bewegungsapparats eines Benutzers, wobei die Vorrichtung mindestens ein Grundelement umfasst, das durch mindestens eine Antriebseinrichtung in periodische und/oder aperiodische Bewegungen versetzbar ist.

Bei diesen und anderen bekannten Lösungen weist die Plattform jedoch eine eingeschränkte Bewegungsvielfalt auf. Durch die eingeschränkte Anzahl der Bewegungsarten kann auch nur ein Training bestimmter Muskelgruppen umgesetzt werden. Außerdem werden die erzielbaren Trainingserfolge hinsichtlich der Steigerung des Gleichgewichts- und Koordinationsvermögens durch die eingeschränkte Anzahl der Bewegungsarten erheblich begrenzt.

Die der Erfindung zugrunde liegende Aufgabe ist somit die Bereitstellung eines Geräts zur Durchführung eines Vibrationstrainings, welches gegenüber den bekannten Geräten ein effektiveres, vielfältigeres und/oder intensiveres Training ermöglicht.

Die Aufgabe wird gelöst mit einem Gerät zur Durchführung eines Vibrationstrainings der eingangs genannten Art, wobei das erfindungsgemäße Gerät einen dritten Aktuator aufweist, welcher dazu eingerichtet ist, die Plattform in eine Linearbewegung zu versetzen.

Die Erfindung macht sich die Erkenntnis zunutze, dass neben der Vibrationsbewegung und der Wippbewegung der Plattform auch eine Linearbewegung der Plattform zur Verursachung von Muskelreflexen verwendet werden kann. Dabei unterscheiden sich die durch die Linearbewegung der Plattform verursachten Muskelreflexe von den durch die Vibrationsbewegung und die Wippbewegung der Plattform hervorgerufenen Muskelreflexen, woraus eine veränderte Muskelbeanspruchung resultiert. Das Training kann somit effektiver, vielfältiger und/oder intensiver gestaltet werden.

In einer besonders bevorzugten Ausführungsform des erfindungsgemäßen Geräts ist der dritte Aktuator dazu eingerichtet, die Plattform hin und her zu bewegen. Die Linearbewegung der Plattform umfasst somit eine Bewegung der Plattform entlang eines linearen Bewegungspfads in eine erste Richtung und eine Bewegung der Plattform entlang des Bewegungspfads in eine zweite Richtung, wobei die erste Richtung und die zweite Richtung entgegengesetzt zueinander ausgerichtet sind. Durch die Richtungsänderungen werden die beanspruchten Muskelgruppen erweitert und die trainingsbedingte Steigerung des Gleichgewichts- und Koordinationsvermögens des Gerätebenutzers weiter begünstigt.

In einer vorteilhaften Ausführungsform des erfindungsgemäßen Geräts ist der dritte Aktuator dazu eingerichtet, die Plattform innerhalb einer zumindest im Wesentlichen horizontal verlaufenden Ebene zu bewegen. Die Linearbewegung der Plattform, welche durch den dritten Aktuator umgesetzt wird, kann somit eine im Wesentlichen horizontale Schwingbewegung der Plattform umsetzen. Beispielsweise verursacht der dritte Aktuator ein Verfahren der Plattform abwechselnd nach hinten und nach vorne. Alternativ kann der dritte Aktuator ein Verfahren der Plattform abwechselnd nach links und nach rechts verursachen. Das Verfahren der Plattform innerhalb einer horizontalen Ebene führt zu einer erheblichen Steigerung des Gleichgewichts- und Koordinationstrainings.

In einer anderen Weiterbildung ist das erfindungsgemäße Gerät dazu eingerichtet, die Plattform gleichzeitig in die Vibrationsbewegung und die Wippbewegung zu versetzten. Alternativ oder zusätzlich kann das Gerät dazu eingerichtet sein, die Plattform gleichzeitig in die Vibrationsbewegung und die Linearbewegung zu versetzen. Aus der Kombination der Vibrationsbewegung und der Wippbewegung sowie aus der Kombination der Vibrationsbewegung und der Linearbewegung resultiert ein besonders effektives Training, wobei durch die Kombination von zwei Bewegungsarten Muskelreflexe hervorgerufen werden, welche bei einem Training mit lediglich einer Bewegungsart nicht hervorgerufen werden können. Die Trainingserfolge werden somit nochmals gesteigert. Insbesondere kann die Plattform auch nur in die Vibrationsbewegung, die Wippbewegung oder die Linearbewegung versetzt werden.

In einer weiteren vorteilhaften Ausführungsform des erfindungsgemäßen Geräts umfassen der erste Aktuator, der zweite Aktuator und/oder der dritte Aktuator jeweils einen oder mehrere elektrisch antreibbare Motoren. Vorzugsweise sind der erste Aktuator, der zweite Aktuator und/oder der dritte Aktuator mit einer Leistungsversorgung verbindbar, welche den Aktuatoren elektrische Leistung zur Verfügung stellt. Der eine oder die mehreren elektrisch antreibbaren Motoren des ersten Aktuators, des zweiten Aktuators und/oder des dritten Aktuators können beispielsweise eine rotatorische Bewegung erzeugen oder als Linearantrieb eine translatorische Bewegung erzeugen. Beispielsweise weisen die elektrisch antreibbaren Motoren des ersten Aktuator, des zweiten Aktuators und/oder des dritten Aktuators eine Nennleistung von 200 Watt oder 500 Watt auf.

Der erste Aktuator weist vorzugsweise ein oder mehrere Getriebe auf, welche eine Rotationsbewegung einer Welle in die Vibrationsbewegung der Plattform umformen. Alternativ umfasst der erste Aktuator einen Linearantrieb, welcher entsprechende Vibrationen direkt erzeugt. Durch die Vibrationsbewegung erfolgt vorzugsweise ein Auslenken der Plattform in vertikaler Richtung. Beispielsweise weist die Vibrationsbewegung eine Frequenz von 50 Hz oder 60 Hz auf.

Vorzugsweise weist der zweite Aktuator ein oder mehrere Getriebe auf, welche eine Rotationsbewegung einer Welle in die Wippbewegung der Plattform umformen. Insbesondere wird die Rotationsbewegung der Antriebswelle eines elektrisch antreibbaren Motors oder einer mit der Antriebswelle des elektrisch antreibbaren Motors verbundenen Zwischenwelle des zweiten Aktuators durch ein Getriebe in eine Exzenterbewegung eines Antriebsglieds umgeformt, bevor die Exzenterbewegung des Antriebsglieds durch ein entsprechendes Gelenk in eine Linearbewegung umgeformt wird, welche an die Plattform weitergegeben wird. Vorzugsweise verläuft die Bewegungsrichtung der Linearbewegung orthogonal zu der Plattform und das Antriebsglied ist beabstandet von einer horizontalen Drehachse der Plattform mit der Plattform verbunden. Dadurch, dass die Bewegungsrichtung der Linearbewegung orthogonal zu der Plattform verläuft und das Antriebsglied beabstandet von der horizontalen Drehachse der Plattform mit der Plattform verbunden ist, wird die Linearbewegung in eine Wippbewegung der Plattform umgeformt.

Vorzugsweise weist der dritte Aktuator ein oder mehrere Getriebe auf, welche eine Rotationsbewegung einer Welle in die Linearbewegung der Plattform umformen. Insbesondere wird die Rotationsbewegung der Antriebswelle eines elektrisch antreibbaren Motors oder einer mit der Antriebswelle des elektrisch antreibbaren Motors verbundenen Zwischenwelle des dritten Aktuators durch ein Getriebe in eine Exzenterbewegung eines Antriebsglieds umgeformt, bevor die Exzenterbewegung des Antriebsglieds durch ein entsprechendes Gelenk in eine Linearbewegung umgeformt wird, welche an die Plattform weitergegeben wird. Vorzugsweise verläuft die Bewegungsrichtung der Linearbewegung parallel zu der Plattform. Dadurch, dass die Bewegungsrichtung der erzeugten Linearbewegung parallel zu der Plattform verläuft, wird die erzeugte Linearbewegung direkt an die Plattform weitergegeben.

Der erste Aktuator, der zweite Aktuator und/oder der dritte Aktuator können jeweils einen oder mehrere Riementriebe aufweisen. Durch Riementriebe lässt sich auf einfache Weise eine Übersetzungsstufe umsetzen, welche gleichzeitig eine Stoßdämpfung und eine Überlastsicherung aufweist.

Das erfindungsgemäße Gerät wird ferner dadurch vorteilhaft weitergebildet, dass die Plattform durch die Wippbewegung um eine im Wesentlichen horizontal verlaufende Drehachse hin und her gedreht wird. Insbesondere verläuft die Drehachse im Wesentlichen mittig von der Plattform. Abhängig von der Ausrichtung des Gerätebenutzers können somit unterschiedliche Impulse verursacht werden, sodass die Wippbewegung ein gezieltes und effektives Training bestimmter Muskelgruppen ermöglicht.

In einer bevorzugten Ausführungsform weist das erfindungsgemäße Gerät ein Steuergerät auf, welches dazu eingerichtet ist, den ersten Aktuator, den zweiten Aktuator und den dritten Aktuator unabhängig voneinander zu steuern. Hierzu ist das Steuergerät kabelgebunden oder kabellos signalleitend mit dem ersten Aktuator, dem zweiten Aktuator und dem dritten Aktuator, vorzugsweise mit dessen elektrisch antreibbaren Motoren, verbunden. Durch das Steuergerät lassen sich somit die gewünschten Bewegungsarten der Plattform einstellen und somit das Gerät individuell auf den Gerätebenutzer anpassen. Dabei können entweder verschiedene Bewegungsarten miteinander kombiniert werden oder einzelne Bewegungsarten isoliert eingestellt werden.

In einer anderen Weiterbildung des erfindungsgemäßen Geräts ist das Steuergerät dazu eingerichtet, die Intensität, die Geschwindigkeit und/oder den Umfang der Vibrationsbewegung, der Wippbewegung und/oder der Linearbewegung der Plattform zu verändern. Der Umgang der Vibrationsbewegung umfasst die Schwingungsamplitude der Plattform bei der Vibrationsbewegung. Die Schwingungsamplitude der Plattform bei der Vibrationsbewegung liegt vorzugsweise zwischen 0 und 2 Millimetern. Der Umfang der Wippbewegung umfasst den Drehwinkel der Plattform bei der Wippbewegung. Der Drehwinkel der Plattform bei der Wippbewegung liegt vorzugsweise zwischen 0 und 10 Grad, wobei die lineare seitliche Auslenkung der Plattform bei der Wippbewegung vorzugsweise zwischen 0 und 13 Millimetern liegt. Der Umfang der Linearbewegung umfasst die Länge des Bewegungspfads der Plattform bei der Linearbewegung. Die Länge des Bewegungspfads der Plattform bei der Linearbewegung liegt vorzugsweise zwischen 0 und 14 Millimetern. Die Geschwindigkeit der Vibrationsbewegung, der Wippbewegung und/oder der Linearbewegung ist vorzugsweise stufenlos oder gestuft einstellbar. Beispielsweise kann die Geschwindigkeit der Vibrationsbewegung, der Wippbewegung und/oder der Linearbewegung in 60 Stufen eingestellt werden.

In einer weiteren Ausführungsform des erfindungsgemäßen Geräts ist das Steuergerät mittels eines geräteexternen elektronischen Geräts kabellos und/oder kabelgebunden bedienbar. Das geräteexterne elektronische Gerät ist beispielsweise ein Personal Computer oder ein mobiles Endgerät, wie ein Smartphone oder ein Tablet. Vorzugsweise ist das Steuergerät mittels eines entsprechenden Programms auf dem Personal Computer oder einer entsprechenden Anwendung auf dem mobilen Endgerät bedienbar. Somit kann eine komfortable und schnelle Einstellung des Geräts an die individuellen Erfordernisse des Gerätebenutzers erfolgen.

Die Plattform weist in einer bevorzugten Ausführungsform des Geräts eine Trittfläche auf, welche dazu eingerichtet ist, von einem Gerätebenutzer betreten zu werden. Die Trittfläche kann auch dazu eingerichtet sein, dass der Gerätebenutzer sich auf die Trittfläche legen, knien oder setzen kann. Durch unterschiedliche Körperhaltungen lassen sich mit dem Gerät verschiedene Muskelgruppen trainieren. Somit kann das Gerät wesentlich umfangreicher und flexibler eingesetzt werden, wenn der Gerätebenutzer verschiedene Körperhaltungen auf dem Gerät annehmen kann.

In einer weiteren vorteilhaften Ausführungsfrom des erfindungsgemäßen Geräts ist die Plattform gummi- oder federgelagert. Durch eine Gummi- oder Federlagerung lässt sich die Plattform durch eine entsprechende Belastung durch den Gerätebenutzer geringfügig auslenken. Da die Plattform somit bei einer hohen Belastung und/oder einer hohen Belastungsgeschwindigkeit durch den Gerätebenutzer nachgibt, wird das Verletzungsrisiko bei der Verwendung des Geräts erheblich verringert, da Belastungsspitzen durch die Gummi- oder Federlagerung vermieden oder zumindest abgeschwächt werden.

In einer Ausführungsform weist das Gerät eine Grundplatte auf, an welcher der erste Aktuator, der zweite Aktuator und/oder der dritte Aktuator angeordnet und vorzugsweise befestigt sind. Die Grundplatte und die Plattform sind beispielsweise jeweils vollständig oder teilweise auf Kunststoff oder Metall ausgebildet. Dadurch, dass der erste Aktuator, der zweite Aktuator und/oder der dritte Aktuator an der Grundplatte angeordnet beziehungsweise befestigt sind, wird eine hohe Gerätestabilität erreicht. Dies erlaubt eine Positions- oder Neigungsänderung des Geräts, ohne dass es zu einer Beschädigung oder einem Funktionsausfall kommt. Das Gerät ist somit transportabel und kann an verschiedenen Positionen beziehungsweise Orten eingesetzt werden.

Vorzugsweise weist das erfindungsgemäße Gerät eine oder mehrere Transportrollen auf, mittels welchen das gesamte Gerät verfahrbar ist. Somit wird die Notwendigkeit überwunden, das gesamte Gerät bei einem Positionswechsel vollständig heben zu müssen. Ein Positionswechsel des Geräts kann somit auch von einer Einzelperson realisiert werden, wodurch der Nutzungskomfort erheblich gesteigert wird.

In einer anderen Ausführungsform weist das erfindungsgemäße Gerät eine Griffeinrichtung auf, mittels welcher das gesamte Gerät zumindest einseitig anhebbar ist. Vorzugsweise ist die Griffeinrichtung an einer ersten Seite des Geräts angeordnet und die eine oder die mehreren Transportrollen sind auf einer zweiten gegenüberliegenden Seite angeordnet. Somit erlaubt die Griffeinrichtung ein komfortables einseitiges Anheben des Geräts, wobei die eine oder die mehreren Transportrollen durch das Anheben in Kontakt mit der Bodenfläche gebracht werden, sodass ein Verfahren des Geräts ermöglicht ist.

Es ist außerdem bevorzugt, dass das erfindungsgemäße Gerät mehrere Standfüße aufweist, wobei die Höhe von einem, mehreren oder sämtlichen Standfüßen einstellbar ist. Die Einstellbarkeit der Höhe von einem, mehreren oder sämtlichen Standfüßen kann einerseits zum Ausgleichen von unebenen Bodenflächen oder andererseits zum Einstellen einer Geräteneigung dienen. Dadurch, dass die Geräteneigung mittels der Standfüße einstellbar ist, kann der Gerätebenutzer weitere Übungen mit dem Gerät ausführen.

Nachfolgend werden bevorzugte Ausführungsformen der Erfindung unter Bezugnahme auf die beiliegenden Zeichnungen näher erläutert und beschrieben. Dabei zeigen:
- Fig. 1: ein Ausführungsbeispiel des erfindungsgemäßen Geräts zur Durchführung eines Vibrationstrainings in einer schematischen Darstellung;
- Fig. 2: ein weiteres Ausführungsbeispiel des erfindungsgemäßen Geräts zur Durchführung eines Vibrationstrainings in einer schematischen Darstellung; und
- Fig. 3: das Gerät zur Durchführung eines Vibrationstrainings aus Fig. 2 aus einer weiteren Perspektive.

Gemäß Fig. 1 umfasst das Gerät 10 zur Durchführung eines Vibrationstrainings eine Plattform 12, ein Gehäuse 14, einen ersten Aktuator (verdeckt), einen zweiten Aktuator (verdeckt), einen dritten Aktuator (verdeckt) und ein Steuergerät 58.

Die Plattform 12 weist eine Trittfläche auf, auf welcher ein Gerätebenutzer 100 einbeinig steht und eine Übung ausführt. An dem Gehäuse 14 des Geräts 10 ist eine Griffeinrichtung 16 befestigt, mittels welcher das gesamte Gerät 10 anhebbar ist.

Der erste Aktuator ist dazu eingerichtet, die Plattform 12 in eine Vibrationsbewegung 18 zu versetzen. Der zweite Aktuator ist dazu eingerichtet, die Plattform 12 in einer Wippbewegung 20 um eine horizontal verlaufende Drehachse 62 hin und her zu drehen, wobei die Drehachse 62 mittig von der Plattform 12 verläuft. Der dritte Aktuator ist dazu eingerichtet, die Plattform 12 in einer Linearbewegung 22a, 22b innerhalb einer horizontal verlaufenden Ebene hin und her zu bewegen.

Das Steuergerät 58 ist signalleitend mit dem ersten Aktuator, dem zweiten Aktuator und dem dritten Aktuator verbunden und dazu eingerichtet, die Intensität, die Geschwindigkeit und den Umfang der Vibrationsbewegung 18, der Wippbewegung 20 und der Linearbewegung 22a, 22b der Plattform 12 unabhängig voneinander zu steuern und zu verändern. Über das Steuergerät 58 lässt sich somit die Schwingungsamplitude der Plattform 12 beim Ausführen der Vibrationsbewegung 18, der Drehwinkel der Plattform 12 beim Ausführen der Wippbewegung 20 und die Länge des Bewegungspfads der Plattform 12 beim Ausführen der Linearbewegung 22a, 22b einstellen.

Das Steuergerät 58 ist kabellos signalleitend mit einem als Tablet ausgeführten geräteexternen elektronischen Gerät 60 verbunden. Das Steuergerät 58 ist mittels einer entsprechenden Anwendung auf dem geräteexternen elektronischen Gerät 60 bedienbar.

Gemäß Figur 2 und Figur 3 umfasst das Gerät 10 eine Plattform 12, einen Zwischenrahmen 32, eine Grundplatte 34, ein Gehäuse (nicht dargestellt), einen ersten Aktuator 24, einen zweiten Aktuator 26, einen dritten Aktuator 28a, 28b und ein Steuergerät (nicht dargestellt).

Zwischen der Plattform 12 und dem Zwischenrahmen 32 sind mehrere Gummielemente 30a-30f angeordnet, durch welche die Plattform 12 gummigelagert ist. An der Grundplatte 34 des Geräts 10 ist eine Griffeinrichtung 16 befestigt, mittels welcher das gesamte Gerät 10 anhebbar ist. Ferner sind an der Grundplatte 34 des Geräts 10 mehrere Transportrollen 36a, 36b befestigt, mittels welchen das gesamte Gerät 10 verfahrbar ist. Außerdem sind an der Grundplatte 34 der erste Aktuator 24, der zweite Aktuator 26 und der dritte Aktuator 28a, 28b angeordnet und befestigt.

Der erste Aktuator 24 ist dazu eingerichtet, die Plattform 12 in eine Vibrationsbewegung zu versetzen. Der erste Aktuator 24 umfasst ferner einen elektrisch antreibbaren Motor 40. Der elektrisch antreibbare Motor 40 ist als Linearantrieb ausgebildet und überträgt abwechselnd auf-und-ab Bewegungen auf die Plattform 12.

Der zweite Aktuator ist dazu eingerichtet, die Plattform 12 in einer Wippbewegung 20 um eine horizontal verlaufende Drehachse hin und her zu drehen, wobei die Drehachse mittig von der Plattform 12 verläuft. Der zweite Aktuator 26 umfasst einen elektrisch antreibbaren Motor 42, dessen Antriebswelle über einen Riementrieb 44 eine Zwischenwelle antreibt. Die Rotationsbewegung der mit der Antriebswelle des elektrisch antreibbaren Motors 42 verbundenen Zwischenwelle wird durch ein Getriebe in eine Exzenterbewegung eines Antriebsglieds 46 umgeformt bevor die Exzenterbewegung des Antriebsglieds 46 durch ein entsprechendes Gelenk 48 in eine Linearbewegung umgeformt wird, welche über den Zwischenrahmen 32 an die Plattform 12 weitergegeben wird. Die Bewegungsrichtung der Linearbewegung verläuft orthogonal zu der Plattform 12 und das Antriebsglied 46 ist beabstandet von der horizontalen Drehachse der Plattform 12 mit der Plattform 12 verbunden.

Der dritte Aktuator ist dazu eingerichtet, die Plattform 12 in einer Linearbewegung 22a, 22b innerhalb einer horizontal verlaufenden Ebene hin und her zu bewegen. Der zweite Aktuator 28a, 28b umfasst einen elektrisch antreibbaren Motor 50, dessen Antriebswelle über zwei separate Riementriebe 52 zwei Zwischenwellen antreibt. Die Rotationsbewegung der mit der Antriebswelle des elektrisch antreibbaren Motors 50 verbundenen Zwischenwellen wird durch jeweilige Getriebe in eine Exzenterbewegung zweier Antriebsglieder 54 umgeformt, bevor die Exzenterbewegung der Antriebsglieder 54 durch entsprechende Gelenke 56 in eine Linearbewegung umgeformt wird. Die Bewegungsrichtung der Linearbewegung verläuft parallel zu der Plattform 12. Dadurch, dass die Bewegungsrichtung der Linearbewegung parallel zu der Plattform 12 verläuft, wird die Linearbewegung ohne weitere Umformung über den Zwischenrahmen 32 an die Plattform 12 weitergegeben.

Das Gerät 10 weist außerdem vier Standfüße 38a-38d auf, wobei die Höhe von sämtlichen Standfüßen 38a-38d einstellbar ist.

### Bezugszeichen:

- 10: Gerät
- 12: Plattform
- 14: Gehäuse
- 16: Griffeinrichtung
- 18: Vibrationsbewegung
- 20: Wippbewegung
- 22a, 22b: Linearbewegung
- 24: erster Aktuator
- 26: zweiter Aktuator
- 28a, 28b: dritter Aktuator
- 30a-30f: Gummielemente
- 32: Zwischenrahmen
- 34: Grundplatte
- 36a, 36b: Transportrollen
- 38a-38d: Standfüße
- 40: Motor
- 42: Motor
- 44: Riementrieb
- 46: Antriebsglied
- 48: Gelenk
- 50: Motor
- 52: Riementrieb
- 54: Antriebsglied
- 56: Gelenk
- 58: Steuergerät
- 60: geräteexternes elektronisches Gerät
- 62: Drehachse
- 100: Gerätebenutzer

## Patentansprüche

1. Gerät (10) zur Durchführung eines Vibrationstrainings, mit
- einer Plattform (12), wobei die Plattform (12) eine Trittfläche aufweist, welche dazu eingerichtet ist, von einem Gerätebenutzer (100) betreten zu werden,
- einem erstem Aktuator (24), welcher dazu eingerichtet ist, die Plattform (12) in eine Vibrationsbewegung (18) zu versetzen; und
- einem zweiten Aktuator (26), welcher dazu eingerichtet ist, die Plattform (12) in eine Wippbewegung (20) zu versetzen; wobei der zweite Aktuator ein oder mehrere Getriebe aufweist, welche eine Rotationsbewegung einer Welle in die Wippbewegung der Plattform umformen,
**gekennzeichnet durch** einen dritten Aktuator (28a, 28b), welcher dazu eingerichtet ist, die Plattform (12) in eine Linearbewegung (22a, 22b) zu versetzen, wobei der dritte Aktuator (28a, 28b) dazu eingerichtet ist, die Plattform (12) innerhalb einer zumindest im Wesentlichen horizontal verlaufenden Ebene zu bewegen.

2. Gerät (10) nach Anspruch 1, **dadurch gekennzeichnet, dass** der dritte Aktuator (28a, 28b) dazu eingerichtet ist, die Plattform (12) hin und her zu bewegen.

3. Gerät (10) nach einem der vorstehenden Ansprüche, **dadurch gekennzeichnet, dass** das Gerät (10) dazu eingerichtet ist, die Plattform (12) gleichzeitig in die Vibrationsbewegung (18) und die Wippbewegung (20) oder gleichzeitig in die Vibrationsbewegung (18) und die Linearbewegung (22a, 22b) zu versetzen.

4. Gerät (10) nach einem der vorstehenden Ansprüche, **dadurch gekennzeichnet, dass** der erste Aktuator (24), der zweite Aktuator (26) und/oder der dritte Aktuator (28a, 28b) jeweils einen oder mehrere elektrisch antreibbare Motoren (40, 42, 50) umfassen.

5. Gerät (10) nach einem der vorstehenden Ansprüche, **dadurch gekennzeichnet, dass** die Plattform (12) durch die Wippbewegung (20) um eine im Wesentlichen horizontal verlaufende Drehachse (62) hin und her gedreht wird.

6. Gerät (10) nach einem der vorstehenden Ansprüche, **gekennzeichnet durch** ein Steuergerät (58), welches dazu eingerichtet ist, den ersten Aktuator (24), den zweiten Aktuator (26) und den dritten Aktuator (28a, 28b) unabhängig voneinander zu steuern.

7. Gerät (10) nach Anspruch 6, **dadurch gekennzeichnet, dass** das Steuergerät (58) dazu eingerichtet ist, die Intensität, die Geschwindigkeit und/oder den Umfang der Vibrationsbewegung (18), der Wippbewegung (20) und/oder der Linearbewegung (22a, 22b) der Plattform (12) zu verändern.

8. Gerät (10) nach Anspruch 6 oder 7, **dadurch gekennzeichnet, dass** das Steuergerät (58) mittels eines geräteexternen elektronischen Geräts (60) kabellos und/oder kabelgebunden bedienbar ist.

9. Gerät (10) nach einem der vorstehenden Ansprüche, **dadurch gekennzeichnet, dass** die Plattform (12) gummi- oder federgelagert ist.

10. Gerät (10) nach einem der vorstehenden Ansprüche, **gekennzeichnet durch** eine Grundplatte (34), an welcher der erste Aktuator (24), der zweite Aktuator (26) und/oder der dritte Aktuator (28a, 28b) angeordnet und vorzugsweise befestigt sind.

11. Gerät (10) nach einem der vorstehenden Ansprüche, **gekennzeichnet durch** eine oder mehrere Transportrollen (36a, 36b), mittels welchen das gesamte Gerät (10) verfahrbar ist.

12. Gerät (10) nach einem der vorstehenden Ansprüche, **gekennzeichnet durch** eine Griffeinrichtung (16), mittels welcher das gesamte Gerät (10) zumindest einseitig anhebbar ist.

13. Gerät (10) nach einem der vorstehenden Ansprüche, **gekennzeichnet durch** mehrere Standfüße (38a-38d), wobei die Höhe von einem, mehreren oder sämtlichen Standfüßen (38a-38d) einstellbar ist.

## Claims

1. Device (10) for vibration training, comprising
- a platform (12), wherein the platform (12) has a tread surface, which is configured to be stepped on by a device user (100),
- a first actuator (24), which is configured to set the platform (12) in a vibration movement (18), and
- a second actuator (26), which is configured to set the platform (12) in a rocking movement (20), wherein the second actuator has one or more gears which convert a rotation movement of a shaft into the rocking movement of the platform,
**characterized by** a third actuator (28a, 28b), which is configured to set the platform (12) in a linear movement (22a, 22b), wherein the third actuator (28a, 28b) is configured to move the platform (12) within an at least substantially horizontal plane.

2. Device (10) according to Claim 1, **characterized in that** the third actuator (28a, 28b) is configured to move the platform (12) to and fro.

3. Device (10) according to one of the preceding claims, **characterized in that** the device (10) is configured to set the platform (12) simultaneously in the vibration movement (18) and the rocking movement (20) or simultaneously in the vibration movement (18) and the linear movement (22a, 22b).

4. Device (10) according to one of the preceding claims, **characterized in that** the first actuator (24), the second actuator (26) and/or the third actuator (28a, 28b) each comprise one or more electrically drivable motors (40, 42, 50).

5. Device (10) according to one of the preceding claims, **characterized in that** the platform (12) is rotated to and fro about a substantially horizontal rotation axis (62) by the rocking movement (20).

6. Device (10) according to one of the preceding claims, **characterized by** a control unit (58), which is configured to control the first actuator (24), the second actuator (26) and the third actuator (28a, 28b) independently of one another.

7. Device (10) according to Claim 6, **characterized in that** the control unit (58) is configured to change the intensity, the speed and/or the extent of the vibration movement (18), of the rocking movement (20) and/or of the linear movement (22a, 22b) of the platform (12).

8. Device (10) according to Claim 6 or 7, **characterized in that** the control unit (58) can be operated wirelessly and/or via wire by means of an electronic appliance (60) external to the device.

9. Device (10) according to one of the preceding claims, **characterized in that** the platform (12) is mounted on a rubber or spring suspension.

10. Device (10) according to one of the preceding claims, **characterized by** a base plate (34) on which the first actuator (24), the second actuator (26) and/or the third actuator (28a, 28b) are arranged and preferably secured.

11. Device (10) according to one of the preceding claims, **characterized by** one or more transport rollers (36a, 36b) by means of which the entire device (10) is transportable.

12. Device (10) according to one of the preceding claims, **characterized by** a grip (16), by means of which the entire device (10) can be lifted at least at one side.

13. Device (10) according to one of the preceding claims, **characterized by** several support feet (38a-38d), wherein the height of one, several or all of the support feet (38a-38d) is adjustable.

## Revendications

1. Appareil (10) destiné à réaliser un entraînement à vibrations, comprenant
- une plate-forme (12), la plate-forme (12) possédant un plateau de marche qui est conçu pour être foulé par un utilisateur de l'appareil (100),
- un premier actionneur (24), qui est conçu pour amener la plate-forme (12) dans un mouvement de vibration (18) ; et
- un deuxième actionneur (26), qui est conçu pour amener la plate-forme (12) dans un mouvement de basculement (20) ; le deuxième actionneur possédant un ou plusieurs engrenages qui transforment un mouvement de rotation d'un arbre en le mouvement de basculement de la plate-forme,
**caractérisé par** un troisième actionneur (28a, 28b), qui est conçu pour amener la plate-forme (12) en un mouvement linéaire (22a, 22b), le troisième actionneur (28a, 28b) étant conçu pour déplacer la plate-forme (12) à l'intérieur d'un plan qui suit un tracé au moins sensiblement horizontal.

2. Appareil (10) selon la revendication 1, **caractérisé en ce que** le troisième actionneur (28a, 28b) est conçu pour déplacer la plate-forme (12) selon un mouvement de va-et-vient.

3. Appareil (10) selon l'une des revendications précédentes, **caractérisé en ce que** l'appareil (10) est conçu pour amener la plate-forme (12) simultanément dans le mouvement de vibration (18) et le mouvement de basculement (20) ou simultanément dans le mouvement de vibration (18) et le mouvement linéaire (22a, 22b).

4. Appareil (10) selon l'une des revendications précédentes, **caractérisé en ce que** le premier actionneur (24), le deuxième actionneur (26) et/ou le troisième actionneur (28a, 28b) comportent respectivement un ou plusieurs moteurs (40, 42, 50) pouvant être entraînés électriquement.

5. Appareil (10) selon l'une des revendications précédentes, **caractérisé en ce que** la plate-forme (12), par le mouvement de basculement (20), effectue un mouvement de va-et-vient rotatif autour d'un axe de rotation (62) qui suit un tracé sensiblement horizontal.

6. Appareil (10) selon l'une des revendications précédentes, **caractérisé par** un contrôleur (58), qui est conçu pour commander le premier actionneur (24), le deuxième actionneur (26) et le troisième actionneur (28a, 28b) indépendamment les uns des autres.

7. Appareil (10) selon la revendication 6, **caractérisé en ce que** le contrôleur (58) est conçu pour modifier l'intensité, la vitesse et/ou l'étendue du mouvement de vibration (18), du mouvement de basculement (20) et/ou du mouvement linéaire (22a, 22b) de la plate-forme (12).

8. Appareil (10) selon la revendication 6 ou 7, **caractérisé en ce que** le contrôleur (58) peut être commandé de manière filaire et/ou sans fil au moyen d'un appareil électronique (60) externe à l'appareil.

9. Appareil (10) selon l'une des revendications précédentes, **caractérisé en ce que** la plate-forme (12) est montée sur caoutchouc ou sur ressorts.

10. Appareil (10) selon l'une des revendications précédentes, **caractérisé par** une plaque de base (34), au niveau de laquelle sont disposés et de préférence fixés le premier actionneur (24), le deuxième actionneur (26) et/ou le troisième actionneur (28a, 28b).

11. Appareil (10) selon l'une des revendications précédentes, **caractérisé par** une ou plusieurs roulettes de transport (36a, 36b) au moyen desquelles l'appareil (10) entier peut être déplacé.

12. Appareil (10) selon l'une des revendications précédentes, **caractérisé par** un dispositif de préhension (16) au moyen duquel l'appareil (10) entier peut être soulevé au moins d'un côté.

13. Appareil (10) selon l'une des revendications précédentes, **caractérisé par** plusieurs pieds supports (38a-38d), la hauteur de l'un, de plusieurs ou de tous les pieds supports (38a-38d) étant réglable.
